# EUROPÄISCHE PATENTANMELDUNG

(11) **EP 0 853 156 A2**
(43) Veröffentlichungstag der Anmeldung: **15.07.1998**
(21) Anmeldenummer: 97118544.2
(22) Anmeldetag: 24.10.1997
(51) Int. Cl.: D06B 15/04

(54) **Absaugvorrichtung und Vorrichtung zur Behandlung von textilen Flächengebilden**

(30) Priorität: 09.01.1997 DE 19700503
(71) Anmelder: Brückner Apparatebau GmbH, D-64711 Erbach (DE)
(72) Erfinder: Koch, Werner, 64711 Erbach (DE)
(74) Vertreter: Tetzner, Michael

(57) **Zusammenfassung**

Die Erfindung betrifft eine Absaugvorrichtung zur Behandlung von textilen Flächengebilden enthaltend einen Saugbalken mit einem Saugschlitz, eine Unterdruckeinrichtung zur Erzeugung eines Unterdrucks, durch den das textile Flächengebilde im Bereich des Saugschlitzes angesaugt wird und ein umlaufendes Trägerelement mit einer Vielzahl von Durchgangsöffnungen, das im Bereich des Saugschlitzes zwischen Saugschlitz und textilem Flächengebilde angeordnet ist. Erfindungsgemäß weist das Trägerelement eine Wandstärke von weniger als 1 mm und einen freien Querschnitt von mehr als 30 % sowie glatte Oberflächen auf. Die Erfindung betrifft auch eine Vorrichtung zur Behandlung von textilen Flächengebilden mit einer Absaugvorrichtung und einer Einrichtung zum Aufbringen einer Flüssigkeit auf das textile Flächengebilde.

## Beschreibung

Die Erfindung betrifft eine Absaugvorrichtung gemäß dem Oberbegriff des Anspruches 1 sowie eine Vorrichtung gemaß dem Gattungsbegriff des Anspruches 13 zur Behandlung von textilen Flächengebilden.

Absaugeinrichtungen sind zur Entwässerung von textilen Flächengebilden seit 15 bis 20 Jahren im Einsatz. Zwischenzeitlich hatte die Absaugentwässerung an Bedeutung verloren, da immer bessere Abquetscheinrichtungen zum Einsatz kamen.

In den letzten Jahren hat das Absaugen jedoch wieder an Bedeutung gewonnen, da immer neue Fasern bzw. Kunstfasern in der Textilindustrie zum Einsatz kommen, die eine möglichst schonende Behandlung fordern. Beim Absaugen passiert das textile Flächengebilde in breiter Form einen Saugbalken mit verstellbarem Saugschlitz. Der Nachteil der Saugbalken besteht jedoch darin, daß die Ware durch den Unterdruck angesaugt wird und somit die Reibung zwischen laufender Warenbahn und stehendem Absaugbalken im Bereich des Saugschlitzes sehr hoch ist. Die hohe Reibung wirkt sich insbesondere bei empfindlichen Waren nachteilig auf die Warenspannung und die Oberfläche der Ware aus.

Um diese Reibung und die Warenspannung zu kompensieren hat man bereits vorgeschlagen, perforierte Saugtrommeln zu verwenden, die mit der Geschwindigkeit der Warenbahn umlaufen, wobei die Warenbahn auf der Außenfläche der Saugtrommel anliegt. Durch einen im Inneren der Trommel erzeugten Unterdruck wird die Ware durch die perforierte Mantelfläche der Saugtrommel entwässert.

Zur Erhöhung des Saugdruckes wurde ferner eine Absaugvorrichtung gemäß dem Oberbegriff des Anspruches 1 vorgeschlagen, die ein als Saugtrommel ausgebildetes Trägerelement mit einem Saugbalken kombiniert, so daß die gesamte Saugleistung im Bereich des Saugschlitzes des Saugbalkens zur Verfügung steht. Im Bereich des Saugschlitzes wird das textile Flächengebilde mittels der dazwischen liegenden Saugtrommel geführt. Dadurch ist eine sehr schonende Entwässerung des textilen Flächengebildes möglich.

Ein derart kombinierte Absaugvorrichtung hat jedoch gegenüber einem separaten Absaugbalken den Nachteil einer deutlich verringerten Saugleistung. Der Erfindung liegt daher die Aufgabe zugrunde, die Ab

saugvorrichtung gemäß dem Oberbegriff des Anspruches 1 bzw. der Vorrichtung zur Behandlung von textilen Flächengebilden gemäß dem Gattungsbegriff des Anspruches 13 dahingehend zu verbessern, daß einerseits eine sehr hohe Saugleistung zur Verfügung steht und andererseits eine schonende Behandlung der Flächengebilde gewährleistet ist.

Erfindungsgemäß wird diese Aufgabe durch die kennzeichnenden Merkmale der Ansprüche 1 bzw. 13 gelöst.

Bei den der Erfindung zugrundeliegenden Versuchen hat sich gezeigt, daß erst bei einer Ausgestaltung des Trägerelements mit einer Wandstärke kleiner 1 mm und einem freien Querschnitt von mehr als 30 % eine ausreichende Saugleistung zur Verfügung steht. Auf dem Markt erhältliche und für diesen Zweck einsetzbare Siebbleche weisen jedoch nur einen freien Querschnitt von weniger als 25 % und eine Wandstärke von wenigstens 1,5 mm auf. Erst die weitergehende Überlegung, das Trägerelement galvanisch herzustellen, ermöglichte die erfindungsgemäße Ausbildung.

Die glatte Ausgestaltung der Oberflächen des Trägerelementes ergeben einen reibarmen Kontakt mit dem textilen Flächengebilde einerseits und ermöglichen andererseits einen guten Gleitkontakt mit den Saugbalken. Das abzusaugende Medium aus dem Flächengebilde dient zusätzlich als Schmierung der Kontaktflächen zwischen Trägerelement und Saugbalken.

Besonders vorteilhaft läßt sich diese Absaugvorrichtung in Verbindung mit einer Einrichtung zum Aufbringen einer Flüssigkeit innerhalb einer Vorrichtung zur Behandlung von textilen Flächengebilden einsetzen. Hierbei kann die Flüssigkeit gezielt im Bereich des Saugschlitzes auf das Flächengebilde aufgebracht werden, so daß der erzeugte Unterdruck eine Durchströmung des Flächengebildes mit der Flüssigkeit bewirkt. Dieses Prinzip läßt sich beispielsweise vorteilhaft für eine Wascheinrichtung und für eine Färbeeinrichtung verwenden.

Weitere Vorteile und Ausgestaltungen der Erfindung sind Gegenstand der Unteransprüche und werden anhand der nachfolgenden Beschreibung und der Zeichnung näher erläutert.

In der Zeichnung zeigen
- Fig.1: eine schematische Seitenansicht einer Absaugvorrichtung gemäß einem ersten Ausführungsbeispiel,
- Fig.2: eine schematische Aufsicht der Absaugvorrichtung gemäß Fig.1,
- Fig.3: eine schematische Seitenansicht einer Absaugvorrichtung gemäß einem zweiten Ausführungsbeispiel und
- Fig.4: eine schematische Darstellung einer Vorrichtung mit mehreren Behandlungseinheiten.

In Fig.1 und 2 ist eine Absaugvorrichtung gemäß einem ersten Ausführungsbeispiel dargestellt, die im wesentlichen aus einem Saugbalken 2, einer Unterdruckeinrichtung 3 und einem Trägerelement 4 besteht.

Der Saugbalken 2 weist einen Saugschlitz 2a auf, dessen Weite durch zwei bewegliche Segmente 2b, 2c einstellbar ist.

Das Trägerelement 4 ist im dargestellten Ausführungsbeispiel zylindrisch ausgebildet und wird in geeigneter Weise rotierend angetrieben. Es weist eine Wandstärke von weniger als 1 mm, vorzugsweise im Bereich von 0,1 bis 0,5 mm und einen freien Querschnitt von mehr als 30 %, vorzugsweise zwischen 40 und 45 %, auf. Ein derartiges Trägerelement läßt sich beispielsweise galvanisch herstellen.

Der Durchmesser der Durchgangsöffnungen im Trägerelement beträgt vorzugsweise weniger als 0,05 mm, wobei der Lochabstand etwa 0,6 mm beträgt.

Das Trägerelement kommt unmittelbar mit dem Saugbalken 2 im Bereich seiner Segmente 2b, 2c in Gleitkontakt, wobei die jeweiligen Kontaktflächen möglichst hohe Gleiteigenschaften aufweisen sollen.

Ein zu behandelndes textiles Flächengebilde ist mit dem Bezugszeichen 5 versehen. Es wird zunächst über eine Breitstreckwalze 6 geführt, bevor es im Bereich des Saugschlitzes 2a mit dem Trägerelement 4 in Berührung kommt.

Der im Bereich des Saugschlitzes 2a erzeugte sehr hohe Unterdruck bewirkt eine Entwässerung des Flächengebildes 5. Die durch die Durchgangsöffnungen 4a des Trägerelements 4 abgesaugte Flüssigkeit wird nachfolgend in geeigneter Weise, beispielsweise durch einen Tropfenabscheider von der Saugluft getrennt. Diese Flüssigkeit hat zusätzlich eine schmierende Wirkung im Bereich zwischen den Segmenten 2b, 2c und dem Trägerelement 4. Es ist daher erforderlich, daß das Trägerelement 4 auf der mit den Segmenten in Kontakt kommenden Oberfläche glatt ausgebildet ist. Dadurch wird außerdem ein druckdichter Abschluß zwischen Segment und Trägerelement gewährleistet.

Für eine schonende Behandlung des Flächengebildes ist jedoch auch die mit dem Flächengebilde in Kontakt kommende Oberfläche des Trägerelements glatt auszubilden.

Mit einer derartigen Anordnung ist ein spannungsfreier und reibungsloser Transport des Flächengebildes im Bereich des Saugbalkens möglich.

Bei der Entwässerung der Flächengebilde ist eine Verunreinigung des Trägerelementes 4 durch anhaftende Flusen bzw. Schmutzpartikel unvermeidlich. Indem der Durchmesser der Durchgangsöffnungen 4a kleiner als 0,05 mm gewählt wird, bleiben die Flusen bzw. Schmutzpartikel auf der Oberfläche des Trägerelementes 4 haften und werden nicht mit eingesaugt. Zu deren Entfernung ist eine Reinigungseinrichtung 7, beispielsweise ein Düsenelement, vorgesehen, das ein Fluid, Flüssigkeit oder Druckluft, auf die innere Oberfläche des Trägerelements 4, d.h. auf die nicht mit dem Flächengebilde in Kontakt kommende Oberfläche, aufbringt. Das Fluid durchströmt die Durchgangsöffnungen 4a und löst die außen anhaftenden Flusen bzw. Schmutzpartikel ab, die dann in einem geeigneten Behälter 8 aufgefangen werden.

Um textile Flächengebilde unterschiedlicher Breite behandeln zu können, ist eine Abdeckung der seitlichen Bereiche des Saugschlitzes, die nicht vom textilen Flächengebilde bedeckt werden, erforderlich, um eine hohe Saugleistung zu gewährleisten.

In einer besonderen Ausgestaltung der Erfindung wird dies durch ein auf beiden Seiten angeordnetes konisches Band 9 erreicht, das über zwei Rollen 10, 11 zur Anpassung an die Breite des Flächengebildes in Richtung des Doppelpfeiles 12 verstellt werden kann. Durch die Vorwärts- bzw. Rückwärtsbewegung gemäß Doppelpfeil 4 verändert sich die Länge des freien Schlitzes. Die Steuerung kann beispielsweise mittels optischer Kantenabtastung des textilen Flächengebildes und eines Servo- bzw. Taktmotors erfolgen.

Um eine ausreichende Abdichtung des Schlitzes im Bereich des konischen Bandes 9 zu erreichen, muß dieses auf dem Tragerelement 4 aufliegen und ist daher zweckmäßig mit einer besonders gleitfähigen Oberfläche ausgestattet. Das konische Band kann beispielsweise durch ein Teflonband gebildet werden.

Fig.3 zeigt eine Absaugvorrichtung 1' gemäß einem zweiten Ausführungsbeispiel. Der Unterschied zum ersten Ausführungsbeispiel besteht lediglich in der Ausbildung des Trägerelements 4', das gemäß Fig.3 nicht als zylindrische Trommel, sondern als umlaufendes Band ausgebildet ist. Dieses Band wird über Umlenkrollen 13 und 14, eine Antriebswalze 15 und die Segmente 2b, 2c des Saugbalkens 2 geführt.

Eine derartige Ausgestaltung hat den Vorteil, daß bei gleicher Funktion noch dünnere Wandstärken möglich sind, da bei einem beidseits angetriebenen Zylinder gemäß Fig.1 eine höhere Torsionssteifigkeit erforderlich ist. Bei der Ausführungsvariante gemäß Fig.3 muß jedoch ein höherer technischer Aufwand für die Bandsteuerung vorgesehen werden, um ein seitliches Verlaufen zu verhindern.

Die beiden beschriebenen Absaugvorrichtungen 1, 1' lassen sich auch besonders vorteilhaft mit einer Einrichtung 16 zum Aufbringen einer Flüssigkeit kombinieren, wenn das textile Flachengebilde beispielsweise gewaschen oder gefärbt werden soll. Diese Einrichtung 16 wird bezüglich des Saugschlitzes 2a derart angeordnet, daß der erzeugte Unterdruck eine Durchströmung des textilen Flächengebildes 5 mit der aufgebrachten Flüssigkeit und eine Absaugung der Flüssigkeit durch den Saugschlitz 2a bewirkt.

Die Einrichtung 16 ist dabei so ausgestaltet, daß sie das Flächengebilde über seine gesamte Breite gleichmäßig mit einer Behandlungsflüssigkeit beaufschlagt. Bei der Behandlungsflüssigkeit kann es sich beispielsweise um Waschflüssigkeit oder ein Färbemittel handeln.

Fig.4 zeigt eine Vorrichtung 17 zur Behandlung von textilen Flächengebilden mit mehreren Behandlungseinheiten 17a, 17b, 17c und 17d. Jede dieser Behandlungseinheiten ist wahlweise mit einer Absaugvorrichtung 1 bzw. 1' und Einrichtungen 16a, 16b, 16c, 16d zum Aufbringen einer Flüssigkeit ausgestattet. Das textile Flächengebilde 5 durchläuft nacheinander jede dieser Behandlungseinheiten.

Das aus jeder Behandlungseinheit abgesaugte Flüssigkeitsluftgemisch wird über Leitungen 3a, 3b, 3c und 3d Abscheidern 18a, 18b, 18c und 18d zugeführt, um die abgesaugte Flüssigkeit von der Saugluft zu trennen. Diese Abscheider sind beispielsweise als Zyklonabscheider ausgebildet.

Die abgetrennte Saugluft gelangt über eine Sammelleitung 3b zu einer Vakuumpumpe 3c.

Im dargestellten Ausfuhrungsbeispiel wird die Flüssigkeit im Gegenstromprinzip zwischen den einzelnen Behandlungseinheiten geführt. Dies bedeutet, daß zunächst in der letzten Behandlungseinheit 17d Flüssigkeit über eine Leitung 19d aus einem entsprechenden Reservoir zugeführt wird. Die im Abscheider 18d abgetrennte Flüssigkeit wird dann an die vorhergehende Behandlungseinheit 17c weitergeleitet. Das heißt, die Einrichtungen zur Trennung der abgesaugten Flüssigkeit von der Saugluft einer bestimmten Behandlungszone stehen mit der Einrichtung zum Aufbringen der Flüssigkeit in der vorhergehenden Behandlungseinheit in Verbindung.

Mit diesem Prinzip kann auf kürzester Strecke eine extrem hohe Wasch- bzw. Färbeleistung erzielt werden.

Durch den erzeugten Unterdruck kommt es zudem zu einer intensiven Durchströmung des textilen Flächengebildes. Der Wasch- bzw. Färbeeffekt liegt dadurch wesentlich höher als bei Intensivbesprühungen oder ähnlichen Einrichtungen, die ohne Unterdruck arbeiten.

Da sich die freie Behandlungsflüssigkeit nur im Leitungs- und Pumpensystem befindet, kann eine derartige Vorrichtung mit geringsten Flüssigkeitsmengen im System betrieben werden. Durch die automatische Reinigung mittels der Reinigungseinrichtungen 7 kann zudem auf teure Filtereinrichtungen verzichtet werden. Die im Behälter 8 anfallenden Flusen und Verunreinigungen sind zum großen Teil entwässert und können so mühelos entfernt werden.

## Patentansprüche

1. Absaugvorrichtung (1, 1') zur Behandlung von textilen Flächengebilden (5), enthaltend
a) einen Saugbalken (2) mit einem Saugschlitz (2a),
b) eine Unterdruckeinrichtung (3) zur Erzeugung eines Unterdrucks, durch den das textile Flächengebilde (5) im Bereich des Saugschlitzes (2a) angesaugt wird und
c) ein umlaufendes Trägerelement (4, 4') mit einer Vielzahl von Durchgangsöffnungen, das im Bereich des Saugschlitzes (2a) zwischen Saugschlitz und textilem Flächengebilde (5) angeordnet ist,
dadurch gekennzeichnet, daß
d) das Trägerelement (4, 4') eine Wandstärke kleiner als 1 mm, einen freien Querschnitt von mehr als 30 % und glatte Oberflächen aufweist.

2. Vorrichtung nach Anspruch 1, dadurch gekennzeichnet, daß das Trägerelement (4, 4') mit dem Saugbalken (3) in Gleitkontakt steht, wobei sowohl das Trägerelement als auch der Saugbalken im Bereich der Kontaktflächen hohe Gleiteigenschaften aufweisen.

3. Vorrichtung nach Anspruch 1, dadurch gekennzeichnet, daß die Wandstärke des Trägerelementes (4, 4') kleiner als 0,5 mm ist.

4. Absaugvorrichtung nach Anspruch 1, dadurch gekennzeichnet, daß der freie Querschnitt des Trägerelements mehr als 40 % beträgt.

5. Absaugvorrichtung nach Anspruch 1, dadurch gekennzeichnet, daß der Durchmesser der Durchgangsöffnung (4a) kleiner als 0,05 mm ist.

6. Absaugvorrichtung nach Anspruch 1, dadurch gekennzeichnet, daß der Abstand der Durchgangsöffnungen (4a) voneinander kleiner als 1 mm ist.

7. Absaugvorrichtung nach Anspruch 1, dadurch gekennzeichnet, daß das Trägerelement galvanisch hergestellt wird.

8. Absaugvorrichtung nach Anspruch 1, dadurch gekennzeichnet, daß der Saugschlitz (2a) in seiner Schlitzweite einstellbar ist.

9. Absaugvorrichtung nach Anspruch 1, dadurch gekennzeichnet, daß das Trägerelement (4) zylindrisch ausgebildet ist.

10. Absaugvorrichtung nach Anspruch 1, dadurch gekennzeichnet, daß das Trägerelement (4') als Band ausgebildet ist.

11. Absaugvorrichtung nach Anspruch 1, gekennzeichnet durch eine Einrichtung zur Abdeckung der seitlichen Bereiche des Saugschlitzes (2a), die nicht vom textilen Flächengebilde (5) bedeckt werden, wobei diese Einrichtung für jeden seitlichen Bereich durch ein konisches, quer zum Saugschlitz verstellbares Band (9) gebildet wird.

12. Absaugvorrichtung nach Anspruch 1, gekennzeichnet durch eine Einrichtung (7) zur Reinigung des Trägerelements (4, 4') von Flusen und/oder Schmutzpartikeln durch Aufbringen eines Fluids, wobei die Einrichtung derart angeordnet ist, daß das Fluid auf die nicht mit dem textilen Flächengebilde (5) in Kontakt kommende Oberfläche aufgebracht wird.

13. Vorrichtung zur Behandlung von textilen Flächengebilden mit einer Einrichtung (16) zum Aufbringen einer Flüssigkeit auf das textile Flächengebilde, gekennzeichnet durch eine Absaugvorrichtung (1, 1') mit
a) einem Saugbalken (2) mit einem Saugschlitz (2a),
b) einer Unterdruckeinrichtung (3) zur Erzeugung eines Unterdrucks, durch den das textile Flächengebilde (5) im Bereich des Saugschlitzes (2a) angesaugt wird und
c) einem umlaufenden Trägerelement (4, 4') mit einer Vielzahl von Durchgangsöffnungen, das im Bereich des Saugschlitzes (2a) zwischen Saugschlitz und textilem Flächengebilde (5) angeordnet ist,
wobei die Einrichtung (16) zum Aufbringen einer Flüssigkeit bezüglich des Saugschlitzes (2a) derart angeordnet ist, daß der erzeugte Unterdruck eine Durchströmung des textilen Flächengebildes (5) mit der aufgebrachten Flüssigkeit und eine Absaugung der Flüssigkeit bewirkt.

14. Vorrichtung nach Anspruch 13, dadurch gekennzeichnet, daß die Absaugvorrichtung gemäß einem der Ansprüche 1 bis 12 ausgestaltet ist.

15. Vorrichtung nach Anspruch 13, dadurch gekennzeichnet, daß die Vorrichtung mehrere Behandlungseinheiten (17a, 17b, 17c, 17d) enthält, die das textile Flächengebilde (5) nacheinander durchläuft, wobei jede Behandlungszone eine Einrichtung (16a, 16b, 16c, 16d) zum Aufbringen einer Flüssigkeit und einer Absaugvorrichtung (1, 1') aufweist.

16. Vorrichtung nach Anspruch 13, dadurch gekennzeichnet, daß ein Abscheider (18a, 18b, 18c, 18d) zur Trennung der abgesaugten Flüssigkeit von der Saugluft vorgesehen ist.

17. Vorrichtung nach Anspruch 16, dadurch gekennzeichnet, daß der Abscheider (18b, 18c, 18d) zur Trennung der abgesaugten Flüssigkeit einer Behandlungseinheit (17b, 17c, 17d) mit der Einrichtung (16a, 16b, 16c) zum Aufbringen der Flüssigkeit in der vorhergehenden Behandlungseinheit (17a, 17b, 17c) in Verbindung steht.

18. Vorrichtung nach Anspruch 13, dadurch gekennzeichnet, daß die Vorrichtung als Wascheinrichtung ausgebildet ist.

19. Vorrichtung nach Anspruch 13, dadurch gekennzeichnet, daß die Vorrichtung als Färbeeinrichtung ausgebildet ist.
